# EUROPÄISCHE PATENTANMELDUNG

(11) **EP 4 716 259 A2**
(43) Veröffentlichungstag der Anmeldung: **25.03.2026**
(21) Anmeldenummer: 26153477.0
(22) Anmeldetag: 11.06.2020
(51) Int. Cl.: H04S 7/00

(54) **VORRICHTUNG UND VERFAHREN ZUR BESCHALLUNG EINES RÄUMLICHEN BEREICHS**

(30) Priorität: 13.06.2019 DE 102019208631
(62) Teilanmeldung aus: 20735275.8
(71) Anmelder: HOLOPLOT GmbH, 12099 Berlin (DE)
(72) Erfinder: OELLERS, Helmut, 99092 Erfurt (DE); MORENO, Adrian Lara, 12157 Berlin (DE); HANNA, Emad Yacoub, 14195 Berlin (DE)
(74) Vertreter: Maikowski & Ninnemann Patentanwälte Partnerschaft mbB

(57) **Zusammenfassung**

Die Erfindung betrifft eine Vorrichtung zur Beschallung eines räumlichen Bereiches (200) mit mindestens einem Schallwandler-Feld (100) mit einer Mehrzahl von flächig angeordneten einzelnen Schallwandlern (11), wobei das Schallwandler-Feld (100) eingerichtet und betreibbar ist, Wellenfronten (30) auszustrahlen, die einem Modell mit mindestens zwei virtuellen Schallquellen (1, 2) entsprechen, die vom beschallten räumlichen Bereich (200) aus gesehen hinter dem mindestens einen Schallwandler-Feld (100) liegen, gekennzeichnet durch ein Rechenmittel (50) zur Ansteuerung der einzelnen Schallwandler (11) im mindestens einen Schallwandler-Feld (100), wobei Abstrahlzeiten für denselben Audioinhalt für Schallwandler (11) in einer horizontalen Anordnung (10) im Schallwandler-Feld (100) in Abhängigkeit von mindestens einer ersten virtuellen Schallquelle (1) bestimmt werden, und für Schallwandler (11) in einer vertikalen Anordnung (20) im Schallwandler-Feld (100) in Abhängigkeit mindestens einer zweiten virtuellen Schallquelle (2) bestimmt werden, und wobei mit dem Rechenmittel (50) Abstrahlzeiten (t₁) für denselben Audioinhalt für die Schallwandler (11) durch ihre Distanz zur mindestens einen ersten virtuellen Schallquelle (1), unabhängig von einer vertikalen Position der mindestens einen virtuellen Schallquelle (1) und dem jeweiligen Schallwandler (11) bestimmbar sind, und dass zu diesen berechneten Werten die Laufzeit (t₂) zu dem jeweiligen Schallwandler (11) addiert wird, die sich aus der Distanz des jeweiligen Schallwandlers (11) zu der mindestens einen zweiten virtuellen Schallquelle (2), ungeachtet der jeweiligen horizontalen Position der mindestens einen ersten virtuellen Schallquelle (1) und dem jeweiligen Schallwandler (11) ergibt. Die Erfindung betrifft auch ein Verfahren.

## Beschreibung

Die Erfindung betrifft eine Vorrichtung zur Beschallung eines räumlichen Bereichs mit den Merkmalen des Anspruchs 1 und ein Verfahren zur Beschallung mit den Merkmalen des Anspruchs 9.

Zur Beschallung von räumlichen Bereichen, wie z.B. Veranstaltungshallen oder Bereichen im Außenraum, ist es bekannt, Anlagen zu verwenden, die nach dem Prinzip der Wellenfeldsynthese arbeiten. Solche Anlagen sind z.B. aus der WO 2015 022579 A2 und der WO 2001 023104 A2 grundsätzlich bekannt.

Weitere Informationen für die Wellenfeldsynthese finden sich in Makarski, Goertz, Weinzierl, Moldrzyk: Zur Entwicklung von Lautsprechern für die Wellenfeldsynthese. Tonmeistertagung 2008, S. Spors, R. Rabenstein, J. Ahrens: The theory of wave field synthesis revisited. In: 124th AES Convention, Amsterdam, Mai 2008,
Das Prinzip der Wellenfeldsynthese im Audiobereich kann durch Faltung des Signals in eine, auf die Position jedes einzelnen Schallwandlers bezogene, Impulsantwort realisiert werden. Damit können die direkten Schallwellen und auch die Reflexionen des Aufnahmeraumes wiedergabeseitig synthetisiert werden. Das Verfahren ist mathematisch aufwändig. In der Praxis wird es auch deshalb üblicherweise auf eine einzelne, in einem akustisch stark bedämpften Wiedergaberaum rund um den Zuhörer angeordnete, horizontale Schallwandler-Reihe reduziert. Für den Einsatz bei Live-Beschallungen ist dieses Verfahren wegen der durch die Faltung in die Impulsantwort bedingten Redundanz des Signals nicht geeignet.

Im modellbasierenden Ansatz der Wellenfeldsynthese können virtuelle Schallquellen erzeugt werden, die ihre Elementarwellen mit einer sehr geringen Latenz zu den ihr nahegelegensten Schallwandlern erzeugen. Das macht das Verfahren grundsätzlich auch dafür geeignet, im Public-Address-Bereich eingesetzt zu werden. Es sind auch Schallwandler-Felder nach dem Prinzip der Wellenfeldsynthese bekannt.

Ein Schallwandler-Feld strahlt Schall über eine Fläche ab, wobei die Fläche eben oder gekrümmt ausgebildet sein kann. Ein Schallwandler-Feld kann auch flache und gekrümmte Abschnitte aufweisen. Ein Schallwandler-Feld umfasst typischerweise eine Anordnung von Schallwandlern, wie Lautsprechern, typischerweise dynamischen Lautsprechern, die in der Fläche angeordnet sind. Jedoch ist auch der Einsatz anderer Wandlerprinzipien, wie elektrostatische oder piezoelektrische Wandler oder auch Microelectromechanical Systems (MEMS) möglich.

Es besteht daher die Aufgabe, verbesserte Schallwandler-Felder und Verfahren zur Beschallung von räumlichen Bereichen zu schaffen.

Dabei wird eine Vorrichtung zur Beschallung eines räumlichen Bereiches mit mindestens einem Schallwandler-Feld mit einer Mehrzahl von flächig angeordneten einzelnen Schallwandlern (z.B. Lautsprechern) eingesetzt. Das Schallwandler-Feld kann dabei z.B. eine ebene oder gekrümmte Form aufweisen. Es ist auch möglich, dass das Schallwandler-Feld gekrümmte und ebene Abschnitte aufweist. Die Schallwandler können z.B. in einem Raster angeordnet sein, müssen es aber nicht, solange ihre geometrische Position exakt bestimmt bleibt. Die Schallwandler können untereinander gleich sein, was aber nicht zwingend ist.

Das Schallwandler-Feld ist eingerichtet und betreibbar, Wellenfronten auszustrahlen, die einem Modell mit mindestens zwei virtuellen Schallquellen entsprechen, die vom beschallten räumlichen Bereich aus gesehen hinter dem mindestens einen Schallwandler-Feld liegen. Der beschallte Bereich kann z.B. ein geschlossener Raum, der Publikumsbereich im geschlossenen Raums, ein Teil des Außenraums, oder ein Publikumsbereich im Außenraum sein.

Dabei dient ein Rechenmittel zur Ansteuerung einzelner Schallwandler im mindestens einen Schallwandler-Feld, wobei Abstrahlzeiten für denselben Audioinhalt für Schallwandler in einer horizontalen Anordnung im Schallwandler-Feld in Abhängigkeit von mindestens einer ersten virtuellen Schallquelle bestimmbar sind, und für Schallwandler in einer vertikalen Anordnung (d.h. in Elevationsrichtung) im Schallwandler-Feld in Abhängigkeit mindestens einer zweiten virtuellen Schallquelle bestimmbar sind.

Mit dem Rechenmittel sind Abstrahlzeiten t₁ für denselben Audioinhalt für die Schallwandler durch ihre Distanz zur mindestens einen ersten virtuellen Schallquelle, unabhängig von einer vertikalen Position der mindestens einen virtuellen Schallquelle und dem jeweiligen Schallwandler bestimmbar. Zu diesen berechneten Werten werden die Laufzeit t₂ zu dem jeweiligen Schallwandler addiert, die sich aus der Distanz des jeweiligen Schallwandlers zu der mindestens einen zweiten virtuellen Schallquelle, ungeachtet der jeweiligen horizontalen Position der mindestens einen ersten virtuellen Schallquelle und dem jeweiligen Schallwandler ergibt.

Die durch die Addition der Werte der Laufzeiten bedingte zusätzliche Latenz des Audiosignals kann z.B. durch Subtraktion eines gemeinsamen Wertes von jeder für die einzelnen Schallwandler berechneten Laufzeit eliminiert werden, der geringer ist als der kleinste von allen im Ergebnis der Addition berechneten Werten.

In einer Ausführungsform ist das Rechenmittel so ausgebildet, dass durch das Schallwandler-Feld mehrere Wellenfronten mit gleichem Audioinhalt mittels einer gemeinsamen virtuellen Schallquelle für die horizontale Ebene (Azimut-Ebene) und mindestens zwei vertikal gestaffelten virtuellen Schallquellen für die vertikale Ebene (Elevationsebene) erzeugbar sind.

Mit einer solchen Anordnung kann eine kombinierte Wellenfront gebildet werden, mit der auch räumliche Bereiche mit komplexer Geometrie gut beschallt werden können. Dabei kann z.B. jeder der gestaffelten Ebenen ein eigener Eingangskanal zuweisbar sein, so dass sich die Schalldruckpegel und Frequenzgänge einzelner Beams mit gleichem Audioinhalt unabhängig voneinander einstellen lassen.

In einer weiteren Ausführungsform weisen die akustischen Beams in der Elevationsebene unterschiedliche vertikale Öffnungswinkel auf, wodurch die Größe einzelner Versorgungsbereiche im räumlichen Bereich zueinander angepasst wird, um in allen Bereichen die maximal verfügbare Membranauslenkung der einzelnen Schallwandler nutzen zu können.

Ferner ist in einer Ausführungsform das Rechenmittel so ausgebildet, dass die vertikale Krümmung der Wellenfronten in verschiedene Frequenzbereiche aufgeteilt ist, wobei insbesondere nur ein innerer Bereich im vertikalen Zentrum des Schallwandler-Feldes mit Schallwandlern bestückt ist, die den oberen Frequenzbereich des Audioinhalts abstrahlen, wobei die Krümmung der Wellenfront in diesem Frequenzbereich von einer eigenen, sekundären virtuellen Schallquelle so bestimmbar ist, dass ihre Wellenfronten in mindestens einem Teil des beschallten räumlichen Bereichs, z.B. dem Publikumsbereich, die gleiche vertikale Begrenzung aufweist, wie die Wellenfront der außen liegenden Schallwandler für denselben Beam. Damit wird einer linearen Verzerrung des Audioinhalts vorgebeugt. Insbesondere kann dabei ein Zeitausgleich zwischen den Wellenfronten der verschiedenen Frequenzbereiche so ausgebildet werden, dass die durch die unterschiedlichen Distanzen der zweiten virtuellen Schallquellen zum Schallwandler-Feld für die verschiedenen Frequenzbereiche bedingten Zeitfehler zwischen den Wellenfronten der verschiedenen Frequenzbereiche desselben Audioinhalts an den Grenzen des Versorgungsbereiches des jeweiligen Beams dadurch halbiert werden, dass die virtuelle Schallquelle für das untere Frequenzband nach der Korrektur des Zeitunterschiedes in der Mitte der Wellenfront nochmals um die Hälfte des Unterschiedes beider Krümmungsradien an der Grenze des Versorgungsbereiches in Richtung der zweidimensionalen Schallwandler-Anordnung verschoben wird.

Für eine flexible Verwendung einer Beschallung, werden in einer Ausführungsform im Rechenmittel die im modellbasierenden Ansatz der Wellenfeldsynthese bestimmten Verzögerungszeiten und Pegel des Audioinhalts in Impulsantworten umgerechnet, mit denen die Schallwandler eines auf die Faltung des Audioinhalts in Impulsantworten basierenden Wellenfeldsynthesesystems ansteuerbar sind.

Ferner kann das Rechenmittel so ausgebildet sein, dass die Krümmungen der Wellenfronten in der Elevationsebene und die Krümmungen derselben Wellenfronten in der Azimut-Ebene unterschiedlich ausgebildet sind, wobei unterschiedlich weit vom Schallwandler-Feld entfernte virtuelle Schallquellen für die Berechnung der Verzögerungszeiten und des Pegels des gleichen Audioinhalts für jeden einzelnen Schallwandler des Schallwandler-Feldes als Bezugspunkt für die Berechnung der Verzögerungszeiten in Azimut- und Elevationsebene herangezogen werden, wobei die Lokalisation der nahe gelegenen ersten virtuellen Schallquelle für die Lokalisation des Schallereignisses in der Azimut-Ebene maßgeblich ist und die weiter entfernte, zweite virtuelle Schallquelle die Krümmung und Ausrichtung derselben Wellenfront in der Elevationsebene bestimmt.

Die Aufgabe wird auch durch ein Verfahren mit den Merkmalen des Anspruchs 9 und ein Computerprogrammprodukt mit den Merkmalen des Anspruchs 17 gelöst.

Im Folgenden werden Ausführungsformen der Erfindung auch anhand von Zeichnungen beschrieben, dabei zeigt
- Fig. 1: eine schematische Darstellung einer Ausführungsform einer Vorrichtung zur Beschallung eines räumlichen Bereiches;
- Fig. 2: eine schematische perspektivische Darstellung einer Ausführungsform einer Vorrichtung für die Beschallung eines Teilbereichs eines arenaförmigen Bereiches;
- Fig. 3: eine schematische perspektivische Darstellung einer Ausführungsform einer Vorrichtung zur Beschallung eines arenaförmigen Bereiches mit vier zweiten virtuellen Schallquellen in der Elevationsebene;
- Fig. 4: eine schematische Schnittansicht einer Ausführungsform einer Vorrichtung mit einer Bestimmung der Schallausbreitung im Überlappungsbereich;
- Fig. 5: eine schematische perspektivische Darstellung einer Ausführungsform zur Beschallung eines räumlichen Bereiches mit unterschiedlichen Entfernungszonen;
- Fig. 6: eine perspektivische Ansicht einer Ausführungsform mit einem unterteilten Schallwandler-Feld zur Beschallung eines räumlichen Bereiches;
- Fig. 7: eine Schnittansicht durch eine Ausführungsform gemäß Fig. 6;
- Fig. 7A: eine Schnittansicht durch eine Ausführungsform gemäß Fig. 7 mit einem Zeitausgleich.

Anhand von Fig. 1 wird das grundsätzliche Prinzip einer Ausführungsform einer Vorrichtung zur Beschallung eines räumlichen Bereiches 200 mittels eines Schallwandler-Feldes 100 dargestellt.

Das Schallwandler-Feld 100, das nach dem Prinzip der Wellenfeldsynthese arbeitet, erzeugt einen "Akustischen Vorhang". Aus einem einzigen Mono-Signal können mit einer entsprechenden Berechnung von Schalllaufzeiten und Pegeln aus der Distanz zwischen einer virtuellen Schallquelle 1 und dem jeweiligen Schallwandler 11 im Schallwandler-Feld 100 in einem modellbasierenden Ansatz die Signale gewonnen werden, die ein Schallwandler von einem unmittelbar hinter seiner Position in einer Trennwand angeordneten Mikrofon von einer realen Schallquelle an der Position der virtuellen Schallquelle 1 erhalten würde. Wie durch einen "Vorhang" wird eine Wellenfront einer realen Schallquelle rekonstruiert.

Dabei wird jede virtuelle Schallquelle 1 hinter dieser Anordnung nach dem Huygenschen Prinzip aus einer Vielzahl einzelner Schallwandler physikalisch rekonstruiert. Die Krümmung der Wellenfront 30 entspricht der einer Wellenfront, die von einer realen Schallquelle an der Position der virtuellen Schallquelle 1 ausgehen würde. Die virtuelle Schallquelle 1 verändert deshalb ihren Ausgangspunkt nicht, wie die Phantomschallquellen bei den psychoakustisch basierten Verfahren, mit der Position des Zuhörers.

Deshalb ist sie, von Beugungseffekten aufgrund der endlichen Fläche des Schallwandler-Feldes 100 abgesehen, auch nur in dem Bereich hörbar, in dem sich die virtuelle Schallquelle 1, 2 vom Zuhörer aus gesehen innerhalb des Schallwandler-Feldes 100 befindet.

Mit Schallwandler-Feldern 100 nach dem Prinzip der Wellenfeldsynthese können Krümmung und Ausrichtung der Wellenfronten 30 in Azimut-Richtung (d.h. in der Horizontalen) und Elevationsrichtung (d.h. in der Vertikalen) bestimmt werden.

Schallwandlerreihen 10 mit einzeln betriebenen Schallwandlern 11 erzeugen Zylinderwellen, wenn eine parallele Wellenfront erzeugt werden soll. Die Zylinderwellen werden an Decke und Boden eines Raumes reflektiert, weshalb der Raum stark bedämpft werden muss, um die für die Wellenfeldsynthese theoretisch geforderte Bedingung des quellfreien Volumens wenigstens ansatzweise einzuhalten.

Bei Schallwandler-Feldern 100 bestimmt die Größe des Schallwandler-Feldes und die Position der virtuellen Schallquelle 1, in welchem Bereich das Publikum von dieser virtuellen Schallquelle 1 versorgt wird. Außerhalb des Bereiches, in dem sich zwischen der virtuellen Schallquelle 1 und dem Schallempfänger Schallwandler 11 befinden, nimmt der Schalldruck sehr schnell ab. Bildlich gesprochen ist die virtuelle Schallquelle 1 nur in dem Bereich hörbar, in dem sie von der Zuschauerposition aus innerhalb des Bereiches des Schallwandler-Feldes 11 auch zu sehen wäre. So kann eine Wellenfront 30 gezielt, zum Beispiel auf den Publikumsbereich, ausgerichtet werden, ohne dass die Reflektionsflächen des Raumes ungewollt getroffen werden.

Wegen des begrenzten Versorgungsbereiches ergibt sich aber, dass die virtuelle Schallquelle 1 im modellbasierenden Ansatz nah hinter dem Schallwandler-Feld positioniert werden muss, um einen breiten Publikumsbereich im räumlichen Bereich 200 beschallen zu können. Eine weit entfernte virtuelle Schallquelle 1 hätte zwar den Vorteil, dass die Oberfläche der Wellenfront 30 im Publikumsbereich mit der Entfernung nur langsam wächst und der Pegel mit der Entfernung zum erzeugenden Schallwandler-Feld 100 entsprechend langsam abnimmt. Sie würde aber den wesentlichen Vorzug der virtuellen Schallquellen 1 gegenüber den Phantomschallquellen, dass ihre Lokalisation nicht von der Position des Zuhörers abhängig ist, verlieren. Sie behielte zwar ihre Position, die würde aber dann je nach Blickwinkel des Zuschauers deutlich, z.B. von der Azimut-Richtung eines Künstlers auf der Bühne, abweichen. Zudem wäre der Versorgungsbereich nahezu auf die Größe des Schallwandler-Feldes 100 eingeschränkt.

Im Verhältnis zur Wellenlänge der zu synthetisierenden Wellenfront 30 kann die vertikale Höhe des Schallwandler-Feldes 100 nicht zu gering sein. Sonst entsteht in der Elevationsebene keine ausreichende Richtwirkung. Diese Richtwirkung in beiden Ebenen ist aber die Voraussetzung dafür, dass die Forderung nach dem quellfreien Volumen für den Wiedergaberaum, die sich aus der theoretischen Herleitung des Prinzips der Wellenfeldsynthese ergibt, aufgegeben werden kann. Nur wenn durch die gezielte Versorgung des gewünschten Wiedergabebereiches die Anregung unerwünschter Reflexionen weitgehend vermieden werden kann, bleibt das Volumen des Wiedergabebereiches weitgehend quellfrei. Nur dann ist das Prinzip auch in akustisch nicht speziell behandelten Räumen anwendbar.

Die aus diesem Grund notwendige vertikale Ausdehnung des Schallwandler-Feldes 100 führt aber in der Elevationsebene zu einem großen Öffnungswinkel, wenn die virtuelle Schallquelle 1 nah hinter ihm positioniert ist. Das ist aber wiederum die Voraussetzung dafür, dass in der Azimut-Ebene ein breiter Publikumsbereich versorgt werden kann und die Lokalisation in der Azimut-Ebene z.B. mit der Position des Künstlers auf der Bühne übereinstimmt.

Insgesamt bildet eine solche, aus einer einzelnen virtuellen Schallquelle 1 synthetisierte Wellenfront 30, einen Kugelausschnitt, dessen Größe und Form durch die Dimension des Schallwandler-Feldes und die Position der virtuellen Schallquelle 1 bestimmt ist.

Dieser Kugelausschnitt ist dadurch gekennzeichnet, dass er in der Azimut- und Elevationsebene den gleichen Krümmungsradius hat. Eine Kugeloberfläche wächst quadratisch mit ihrem Radius. Entsprechend nimmt die Schallintensität mit der Entfernung von der virtuellen Schallquelle 1 schnell ab, weil sie sich auf der quadratisch anwachsenden Kugeloberfläche verteilt.

Der Vorteil der Wellenfeldsynthese, dass mit einem Schallwandler-Feld 100 auch Wellenfronten erzeugt werden können, deren Oberflächen mit der Entfernung nur langsam wachsen oder, wie bei einer parallelen Wellenfront, sogar mit der Entfernung konstant bleiben, kommt dabei nicht zum Tragen, wenn die virtuelle Schallquelle 1 nahe dem Schallwandler-Feld 100 angeordnet wird. Andererseits wird der Versorgungsbereich in der Azimut-Ebene reduziert oder sogar auf die Breite des Schallwandler-Feldes 100 eingeschränkt, wenn die virtuelle Schallquelle 1 weit hinter dem zweidimensionalen Schallwandler-Feld positioniert wird.

Das kann dadurch vermieden werden, wenn eine Krümmung KE der Wellenfront 30 eines Schallwandler-Feldes 100 in der Elevationsebene E von einer Krümmung KA derselben Wellenfront 30 in der Azimut-Ebene A entkoppelt wird. Dies wird im Zusammenhang mit der Fig. 1 dargestellt.

Mit einer Entkopplung ist es z.B. möglich, dass von einer nahe dem Schallwandler-Feld 100 gelegenen virtuellen Schallquelle 1 eine Wellenfront ausgeht, die in der Elevationsebene E nur eine geringe Krümmung hat. Dadurch wird der Pegel der Wellenfront weniger stark mit der Entfernung von dem Schallwandler-Feld 100 abnehmen, als der von dieser Position entstehende Kugelwellenausschnitt das aufgrund der quadratischen Zunahme seiner Oberfläche mit der Entfernung vorgibt. Die Lokalisation der primären virtuellen Schallquelle 1 muss dabei aber von allen Zuhörerpositionen im Publikumsbereich des räumlichen Bereichs 200 erhalten bleiben.

Die Entkopplung der Krümmungsradien KE, KA kann dadurch erreicht werden, dass ein Rechenmittel 50 die einzelnen Schallwandler 11 im mindestens einen Schallwandler-Feld 100 in folgender Weise ansteuert:
Die Abstrahlzeiten desselben Audioinhaltes für die einzelnen Schallwandler 11 des Schallwandler Feldes 100 werden in Abhängigkeit von ihrer Entfernung zu der ersten virtuellen Schallquelle 1 bestimmt, wobei die unterschiedliche vertikale Position der einzelnen Schallwandler 11 in Bezug auf die erste virtuelle Schallquelle 1 nicht berücksichtigt wird. Die berechneten Werte werden zwischengespeichert.

Im zweiten Schritt werden die Abstrahlzeiten desselben Audioinhaltes für die einzelnen Schallwandler 11 im Schallwandler Feld 100 in Abhängigkeit von ihrer Entfernung zu mindestens einer zweiten virtuellen Schallquelle 2 bestimmt, wobei die unterschiedliche horizontale Position der einzelnen Schallwandler 11 in Bezug auf die zweite virtuelle Schallquelle 2 nicht berücksichtigt wird. Auch diese berechneten Werte werden zwischengespeichert.

Nach der Addition der zwischengespeicherten Werte kann dann die kürzeste Abstrahlzeit subtrahiert werden, um unnötige Redundanz der Wiedergabe, die im virtuellen Teil der Wellenfeldsynthese aufgrund der Laufzeit von der jeweiligen virtuellen Schallquelle zum Schallwandler Feld 100 entstehen würde, zu vermeiden.

Danach werden die Schallaufzeiten aus dem ersten Schritt zu den Schallaufzeiten aus dem zweiten Schritt addiert und das Audiosignal, das dem Beam der zweiten virtuellen Schallquelle 2 zugeordnet ist wird mit diesen Verzögerungszeiten von den einzelnen Schallwandlern 11 abgestrahlt.

Im Ergebnis wird eine Wellenfront erzeugt, die in der Elevationsebene eine andere Krümmung haben kann als in der Azimutebene. Mehrere solcher Wellenfronten können in einem gemeinsamen Schallwandler Feld 100 gleichzeitig erzeugt werden, wobei die erste virtuelle Schallquelle 1 die gemeinsame Krümmung all dieser Wellenfronten in der Azimutebene bestimmt, in der Elevationsebene mit einer Anzahl unterschiedlich positionierter weiterer virtuellen Schallquellen aber eine unabhängige Steuerung erreicht werden kann.

Dieser Krümmungsradius KE in der Elevationsebene ist von der Position der primären, zu lokalisierenden virtuellen Schallquelle 1 unabhängig und nur vom Abstand der sekundären, für die Krümmung der Wellenfronten 30 in der Elevationsebene E maßgeblichen zweiten virtuellen Schallquellenposition 2 zum Schallwandler-Feld 100 abhängig. Geht diese Entfernung gegen unendlich, so entsteht um die Position der primären virtuellen Schallquelle 1 ein Zylinderwellenausschnitt, der nur in der Azimut-Ebene A gekrümmt ist.

Die Oberfläche einer Zylinderwelle wächst linear mit ihrem Radius, nicht quadratisch wie die Oberfläche des Kugelwellenausschnittes. Deshalb beträgt der Pegelabfall einer solchen Wellenfront, abgesehen von Verlusten durch die Luftschalldämmung und Beugungsverlusten, nur -3 dB pro Entfernungsverdoppelung statt der -6 dB, wie beim Kugelwellenausschnitt. Abhängig von der Position der sekundären virtuellen Schallquelle, die den Öffnungswinkel und die Ausrichtung der Wellenfront 30 in der Elevationsebene E bestimmt, liegt der theoretische Pegelabfall mit der Entfernung dann zwischen diesen Werten.

In der Ausführungsform der Fig. 1 ist das Schallwandler-Feld 100 als ebene Fläche mit einer rechteckigen Form ausgeführt, d.h. die einzelnen Schallwandler 11 liegen geometrisch gesehen in einer Ebene und bilden eine Art Array. Dies ist nicht zwingend notwendig. In anderen Ausführungsformen können die Schallwandler 11 auf einer Fläche mit einer Krümmung liegen. Die Flächenkrümmung kann innerhalb des Feldes identisch oder unterschiedlich sein. Das Schallwandler-Feld 100 kann auch aus mehreren Feldern unterschiedlicher Krümmung zusammengesetzt sein.

Weitere Ausführungsformen der Vorrichtung und Einzelheiten des Verfahrens werden anhand der weiteren Figuren beschrieben.

In Fig. 2 ist ein arenaförmiger Publikumsbereich in einer Veranstaltungshalle der zu beschallende räumliche Bereich 200.

Dabei zeigt Fig. 2 die Trennung der Krümmungsradien KA, KE der Wellenfront 30 in die Azimut- und Elevationsebene. Die primäre, die Lokalisation des Schallereignisses in der Azimut-Ebene A (hier nicht gesondert dargestellt, siehe Fig. 1) bestimmende erste virtuelle Schallquelle 1 ist nahe am Schallwandler-Feld 100 positioniert, so dass ein gesamter Zuhörerbereich im räumlichen Bereich 200 in der Azimut-Ebene A nach dem Prinzip der Wellenfeldsynthese von ihr ausgehenden Wellenfront versorgt wird. In der Azimut-Ebene A bestimmt diese Position die Krümmung KA der Wellenfront 30, weshalb sie unabhängig von der Position eines Zuhörers an dieser Position lokalisiert wird. Damit bleibt dieser signifikante Vorteil der virtuellen Schallquellen gegenüber den auf psychoakustischen Effekten beruhenden Phantomschallquellen erhalten.

Eine geringere Krümmung der Wellenfronten 30, die mit der bezüglich der Entfernung weniger schnell anwachsenden Oberfläche den Vorteil einer besseren Pegelkonstanz hat, kann nur in der Elevationsebene E erfolgen. Bei einer durch die Wellenlänge der abzustrahlenden Wellenfronten 30 und die Geometrie des Zuhörerbereiches 200 vorgegebenen Größe des Schallwandler-Feldes 100 wird es so möglich, unerwünschte Reflexionen des räumlichen Bereichs 200 nicht anzuregen und so die theoretische Forderung nach dem quellfreien Volumen des Wiedergabe-Bereiches prinzipiell zu erfüllen. Deshalb wird für die gleiche Wellenfront 30 eine zweite virtuelle Schallquelle 2 definiert, die die Krümmung KE und Ausrichtung der Wellenfront 30 in der Elevationsebene E bestimmt. Die Entfernung der zweiten virtuellen Schallquelle vom Schallwandler-Feld 100 bestimmt dann den Öffnungswinkel der Wellenfront 30 in der Elevationsebene E, seine vertikale Position, ihre vertikale Ausrichtung.

Beide virtuellen Schallquellen 1, 2 haben den gleichen Audioinhalt. Deshalb muss der zweiten virtuellen Schallquelle 2 der Wellenfront 30 kein separater Audiokanal zugewiesen werden.

Dabei wird im modellbasierenden Ansatz der Wellenfeldsynthese in einem ersten Schritt für jeden einzelnen Schallwandler 11 in der Azimut-Ebene der Wert für die jeweilige Verzögerung und den Pegel des Signals unabhängig von der der Vertikalen bestimmt. Für jeden einzelnen Schallwandler 11 in der Elevation-Ebene wird die jeweilige Verzögerung und der Pegel des Signals unabhängig von der Horizontalen bestimmt.

In einem zweiten Schritt werden dann zu diesen, von der Azimut-Position der ersten virtuellen Schallquelle 1 abhängigen Werten, die auf die zweite virtuelle Schallquelle 2 bezogenen Verzögerungszeiten addiert. Auch diese werden nur auf einer einzelnen Linie, diesmal vertikal an der Azimut-Position der zweiten virtuellen Schallquelle 2, berechnet.

Wegen der größeren Entfernung der zweiten virtuellen Schallquelle 2 zum Schallwandler-Feld 100 würde bei der Addition beider Werte eine zusätzliche Latenz des Audiosignals entstehen. Das wäre für Live-Veranstaltungen nicht akzeptabel. Deshalb wird vor der Addition der Verzögerungswerte der Elevationsebene E der kleinste dieser Verzögerungswerte von allen berechneten Elevations-Verzögerungswerten subtrahiert. Die reduzierten Werte repräsentieren dann die Kurvenkrümmung in der Elevationsebene E, ohne die Laufzeit und damit die Latenz des Systems unnötig zu erhöhen.

Die berechneten Laufzeitwerte der zweiten virtuellen Schallquelle 2 werden dann entsprechend der vertikalen Position des jeweiligen Schallwandlers 11 (d.h. in der vertikalen Anordnung 20 in Fig. 2) zur Laufzeit der auf der Azimut-Ebene A der ersten virtuellen Schallquelle 1 addiert. Wenn das Audiosignal für die gemeinsame Wellenfront 30 mit denen der Position der jeweiligen Schallwandler 1, 2 zugeordneten Verzögerungszeiten den Endverstärkern der jeweiligen Schallwandler 11 zugeführt wird, entsteht die Wellenfront 30 mit ihren unterschiedlichen Krümmungsradien KA, KA.

Hohe Pegelkonstanz mit der Entfernung wird dann erreicht, wenn die zweite virtuelle Schallquelle 2 weit entfernt vom Schallwandler-Feld 100 entfernt positioniert wird. Dabei wird die Krümmung KA der Wellenfront 30 in der Elevationsebene E geringer, aber auch der vertikale Öffnungswinkel der Wellenfront 30 kleiner. Das wird meist dazu führen, dass in dieser Ebene nicht der gesamte Publikumsbereich im räumlichen Bereich 200 mit dem Audiosignal versorgt wird. In einer Ausführungsform werden daher mehrere der Wellenfronten mit unterschiedlichem Krümmungsradius übereinander angeordnet.

In Fig. 3 ist das anhand einer Arenabeschallung dargestellt, die ähnlich zu den oben beschriebenen Formen ist. Der die Lokalisation bestimmenden ersten virtuellen Schallquelle 1 können weitere unabhängige zweite virtuelle Schallquellen 2a, 2b, 2c, 2d für die Elevationsebene E zugeordnet werden.

Im Zuhörerbereich 200 entstehen dann mehrere Ebenen aus Wellenfronten 30a, 30b, 30c, 30d mit geringer Krümmung, aber unterschiedlicher Ausrichtung in der Elevationsebene E. Die Verzögerungszeiten für das Audiosignal werden in der gleichen Weise berechnet, wie das für eine einzelne Wellenfront 30 beschrieben wurde. Die Krümmung aller Wellenfronten 30a, 30b, 30c, 30d in der Azimut-Ebene A wird weiterhin durch Berechnung der horizontalen Distanz der ersten virtuellen Schallquelle 1 zu dem jeweiligen Schallwandler 11 in der vertikalen Anordnung 20 (siehe Fig. 1) berechnet. Entsprechend ihrer vertikalen Position im Schallwandler-Feld 100 wird zu dem jeweiligen Wert die entsprechende Verzögerungszeit, die sich aus der Position der zweiten virtuellen Schallquelle 2a, 2b, 2c, 2d ergibt, addiert.

Dabei kann das Audiosignal selbst von einem einzigen Eingangskanal bereitgestellt werden. Eine vorteilhafte Ausgestaltung der Erfindung ist es jedoch, jeder der so erzeugten Wellenfronten 30a, 30b, 30c, 30d einen separaten Eingangskanal zuzuordnen. Der Signalinhalt soll dabei gleich sein, jedoch hat die separate Zugriffsmöglichkeit auf den Pegel und die Entzerrung jeder einzelnen der Wellenfronten 30a, 30b, 30c, 30d signifikante Vorteile. Der Schalldruck kann zwischen vorderen und hinteren Plätzen des Zuschauerbereiches 200 sehr gut angeglichen werden. Bei großen Entfernungen kann auch der Verlust durch die Luftschalldämmung im oberen Übertragungsbereich durch entsprechende Entzerrung des Eingangssignals der entsprechenden Wellenfront 30a, 30b, 30c, 30d ausgeglichen werden.

Trotz dieser Trennung der Eingangssignale werden die Wellenfronten 30a, 30b, 30c, 30d mit kohärenten Signalen versorgt. Prinzipbedingt entstehen an den Grenzen der einzelnen Wellenfronten 30a, 30b, 30c, 30d Überlappungsbereiche. Die Höhe des Schallwandler-Feldes 100 in vertikaler Richtung im Verhältnis zur Wellenlänge des Audiosignals bestimmt die Schärfe des Übergangsbereiches.

Die Überlagerung zweier kohärenter Signale führt nur dann nicht zu interferenzbedingten Auslöschungen und Überhöhungen im Frequenzgang des Signals, wenn beide Wellenfronten 30a, 30b, 30c, 30d zeitgleich beim Zuhörer eintreffen. Dieses Problem muss bei der Positionierung der die Elevation der Wellenfront bestimmenden virtuellen Schallquellen 2a, 2b, 2c, 2d beachtet werden.

In Fig. 4 ist die Zuschauerarena 200 gemäß Fig. 3 im Schnitt dargestellt. Hinter dem Schallwandler-Feld 100 bestimmt die erste virtuelle Schallquelle 1 die Lokalisation in der Azimut-Ebene A. Der Abstand zwischen einer zweiten virtuellen Schallquelle 2a, 2d für die Elevationsebene E und dem Schallwandler-Feld 100 bestimmt dann den vertikalen Öffnungswinkel des Beams, d.h. des gerichteten Schalls

Damit im Zuschauerbereich 200 die unvermeidliche Überlappung mit dem vertikal benachbarten Beam weitgehend frei von Kammfiltereffekten im Frequenzgang durch phasenverschobene Addition der kohärenten Signale bleibt, wird für die Bestimmung der Position der benachbarten virtuellen Schallquelle ein Kreisbogen um den Kreuzungspunkt B durch die zweite virtuelle Schallquelle 2a geschlagen. Die verlängerte Linie L vom Kreuzungspunkt B durch die Unterkante des Schallwandler-Feldes 100 mit dem Kreisbogen um B ist dann die Position einer weiteren zweiten virtuellen Schallquelle 2d für den darüber liegenden Beam. Von den Zuschauern im Überlappungsbereich der beiden Beams sind die beiden zweiten virtuellen Schallquellen 2a, 2d dann gleich weit entfernt, so dass die von ihnen ausgehenden Schallwellen gleichzeitig eintreffen. Deshalb entstehen am Kreuzungspunkt B der beiden Beams keine laufzeitbedingten Interferenzen der kohärenten Signale.

In der gleichen Weise werden dann die Ausgangspunkte weiterer Ebenen bestimmt, bis der gesamte Zuschauerbereich 200 mit Audiosignalen versorgt ist. Dabei ist zu beachten, dass die Subtraktion der Latenzzeiten im virtuellen Teil nicht für jeden Beam unabhängig erfolgen darf. Dadurch würden sich die Laufzeiten der einzelnen Beams gegeneinander verschieben. Dabei werden zuerst alle Laufzeiten aller virtuellen Schallquellen 2a, 2b, die die Krümmung der Wellenfronten 30a, 30d in der Elevationsebene E bestimmen, zu allen Schallwandlern 11 auf ihrer vertikalen Linie im Schallwandler-Feld 100 ermittelt werden. Dann wird der gemeinsame Minimalwert aus allen diesen Verzögerungszeiten von jeder berechneten Verzögerungszeit zu jedem einzelnen Schallwandler 11 subtrahiert. Damit entsteht keine unnötige Latenz, die zeitlichen Relationen zwischen den einzelnen Beams bleiben aber erhalten.

Nach dem beschriebenen Verfahren ist das Verhältnis der Öffnungswinkel der Beams zueinander durch die geometrischen Verhältnisse von Zuschauerbereich 200 und vertikaler Höhe des Schallwandler-Feldes 100 fest vorgegeben. Das bestimmt auch den in den einzelnen Beams zu erreichbaren Schalldruck.

Daraus entsteht in der Praxis das Problem, dass die einzelnen Beams bei gleichem vertikalem Öffnungswinkel sehr unterschiedlich große Publikumsflächen beschallen. So muss zum Beispiel bei einer ebenen Publikumsfläche der Beam für den hinteren Publikumsbereich eine viel größere Fläche beschallen als sie dem Beam im vorderen Publikumsbereich zugeordnet ist. Für einen ausgeglichenen Schalldruck ist dann die Membranauslenkung der einzelnen Schallwandler 11 im Schallwandler-Feld 100 für die entfernteren Bereiche deutlich größer, was dann den maximal erreichbaren Schallduck in dem Bereich begrenzt. Für eine gleichmäßige Pegelverteilung sind dann die Beams, die eine geringere Publikumsfläche versorgen, auf diesen Schalldruck abzusenken. Das reduziert die maximal mögliche Schalleistung des Gesamtsystems.

In der Fig. 5 ist beispielhaft die Versorgung einer ebenen Publikumsfläche 200 aus einem über dem Bühnenbereich angeordneten Schallwandler-Feld 100 dargestellt. Um die volle Leistung des Schallwandler-Feldes 100 im gesamten Publikumsbereich 200 nutzen zu können, wird der Zuschauerbereich in drei etwa gleich große Bereiche A, B und C aufgeteilt. Jedem Bereich ist eine, die Krümmung der Wellenfront in der Elevationsebene E bestimmende virtuelle Schallquelle 2a, 2b, 2c zugeordnet. Damit ihre Versorgungsbereiche gleich groß werden, wird wegen der unterschiedlichen Öffnungswinkel der Beams jeweils eine andere Entfernung zum Schallwandler-Feld 100 festgelegt.

Um die Positionen der virtuellen Schallquellen 2a, 2b, 2c zu bestimmen, wird der Zuschauerbereich 200 im ersten Schritt in etwa gleich große, von der Position des Schallwandler-Feldes 100 aus gesehen unterschiedlich weit entfernte Bereiche A, B und C, aufgeteilt. Der Schnittpunkt der verlängerten Geraden von den unteren und oberen Bereichsgrenzen AB, BC zur unteren und oberen Kante des Schallwandler-Feldes 100 ist dann jeweils die Position der zugehörigen virtuellen Schallquelle 2a, 2b, 2c.

Jedoch kann die sich aus deren unterschiedlicher Entfernung zum Schallwandler-Feld 100 ergebende Latenz der einzelnen Wellenfronten nicht in derselben Weise korrigiert werden, wie das bei den gleichen Öffnungswinkeln der Fall ist. In den Überlappungsbereichen würden sie zu unterschiedlichen Zeiten eintreffen. Grund dafür ist, dass die Wellenfronten der beiden beteiligten virtuellen Schallquellen einmal von der Unterkante der Schallwandler Anordnung ausgehen und einmal von ihrer Oberkante. Somit ist der Weg beider Wellenfronten zu den Zuhörern im jeweiligen Überlappungsbereich unterschiedlich lang. Ein auf den Mittelpunkt der Anordnung aus Schallwandlern bezogener Zeitausgleich würde deshalb zu mit den Zeitfehlern verbundenen Kammfiltereffekten im Frequenzgang führen. Die Radien Ra, Rb, Rc um die Grenzen AB, BC der Überlappungsbereiche bestimmen deshalb die zeitliche Korrektur für die einzelnen Wellenfronten.

Um die Verzögerungszeiten zu bestimmen, werden in einem ersten Schritt die Distanzen zwischen den akustischen Zentren der einzelnen Schallwandler berechnet und die sich daraus ergebenden Schallaufzeiten im virtuellen Teil der Wellenfeldsynthese berechnet. Von den zwischengespeicherten Werten, die der virtuellen Schallquelle A zugeordnet sind, wird dann die Differenz der Radien durch die Punkte A und B um den Überlappungsbereich AB subtrahiert. Damit entsteht in der Elevationsebene im Überlappungsbereich AB kein Zeitunterschied zwischen diesen Wellenfronten.

Im zweiten Schritt wird von diesen zwischengespeicherten Werten die Laufzeit subtrahiert, die der Differenz der Radien B und C um den Überlappungsbereich BC entspricht, damit deren Wellenfronten in diesem Bereich zeitgleich eintreffen.

Entsprechend wird verfahren, wenn weitere virtuelle Schallquellen notwendig sind, um den Wiedergabebereich weiter aufzuteilen.

Nach dem letzten Zeitausgleich zwischen den virtuellen Schallquellen für die Elevationsebene wird von allen berechneten und zwischengespeicherten Werten die Laufzeit subtrahiert, die zwischen der virtuellen Schallquelle, die dem Wandler-Feld am nächsten gelegen ist noch die Laufzeit subtrahiert, die sich zwischen ihr und dem ihr nahe gelegensten Schallwandler ergibt. Damit verbleibt in den Werten für die Elevationsebene keine unnötige Latenz.

Auch in der Azimut Ebene wird, unabhängig von deren vertikaler Position, für jeden Schallwandler die Laufzeit berechnet und zwischengespeichert. Durch Subtraktion der kürzesten berechneten Laufzeit zu allen Laufzeiten wird auch hier die unnötige Latenz des Signals, die sich aus der Entfernung der virtuellen Schallquelle zum Wandler-Feld ergeben würde, entfernt.

Auch nach Addition der berechneten Werte für die Azimut Ebene und den Werten für die verschiedenen Beams in der Elevationsebene ergeben sich dann Wellenfronten mit den kürzest möglichen Latenzzeiten.

In einer weiteren Ausgestaltung wird die vertikale Krümmung KE der Wellenfronten 30 innerhalb eines Schallwandler-Feldes 100 in verschiedene Frequenzbereiche geteilt. Der hohe Aufwand für ein Schallwandler-Feld 100 nach dem Prinzip der Wellenfeldsynthese entsteht vor allem aus der Notwendigkeit, die Schallwandler 11 eng benachbart anzuordnen, um unerwünschte Aliasingeffekte und Nebenkeulen der Richtcharakteristik zu vermeiden. Aus anderen Audioanwendungen ist die Abstimmung der Wandlergeometrie auf die Wellenlänge des Signals bekannt. Der langwellige Frequenzbereich wird von einer weit ausgedehnten Wandler Anordnung abgestrahlt, während der obere Frequenzbereich nur im Zentrum abgestrahlt wird.

Bei der Wellenfeldsynthese ist es möglich, mit verschiedenen Öffnungswinkeln der Beams in der Elevationsebene E aus unterschiedlich hohen, in verschiedene Frequenzbereiche aufgeteilten Schallwandlern 11, den Abstand der einzelnen Wandler 11 im oberen Frequenzbereich deutlich zu reduzieren. Damit verbessert sich die Steuerbarkeit der einzelnen Wellenfronten signifikant. Die durch den endlichen Abstand der Elementarwellen bedingten Aliasingeffekte bei der Wellenfeldsynthese werden bei gleichem Hardwareaufwand deutlich reduziert.

Figur 6 zeigt eine solche, in zwei Frequenzbereiche aufgeteilte Abstrahlung mit zwei übereinander angeordneten Wellenfronten unterschiedlicher vertikaler Krümmung. Über dem Bühnenbereich, an der Frontseite der Arena 201, ist zwischen dem Tief- und Mitteltonbereich 101 des Schallwandler-Feldes 100 ein Fullrange-Bereich 102 mit eng benachbarten Hochtonwandlern angeordnet.

Soweit nur die zweiten virtuellen Schallquellen 2a, 2b die Krümmung der gesamten Wellenfronten in der Elevationsebene E bestimmen würden, wären große Zuschauerbereiche nicht mit den oberen Frequenzanteilen versorgt. Deshalb muss dieser Frequenzbereich getrennt verarbeitet werden. Die Krümmung der Wellenfronten in diesem Frequenzbereich wird dann von den virtuellen Schallquellen 6 und 7 bestimmt.

Fig. 7 stellt die Situation für einen einzelnen der Beams in der Seitenansicht gemäß der Ausführungsform der Fig. 6 dar.

Die Größe des mit dem betreffenden Beam zu versorgenden Publikumsbereiches 200 wird mit der den vertikalen Öffnungswinkel des Beams bestimmenden Position der zweiten virtuellen Schallquelle 2a bestimmt. Eine verlängerte Gerade von den unteren und oberen Begrenzungslinien des Beams im Publikumsbereich 200 durch die untere und obere Grenze des auch mit Hochtonwandlern bestückten Bereiches 102 des Schallwandler-Feldes 100 bestimmt dann mit ihrem Schnittpunkt die Position der jeweiligen virtuellen Schallquelle 2b für den Hochtonbereich.

Wenn die der Streckendifferenz S entsprechende Schallausbreitungszeit von allen für die virtuelle Schallquelle 2a berechneten Laufzeiten von der Schallquelle zu den jeweiligen Schallwandlern 11 subtrahiert wird, treffen beide Wellenfronten in der Mitte des Versorgungsbereiches im räumlichen Bereich 200 gleichzeitig, also ohne Phasenverschiebung, ein. Der ausgewählte Publikumsbereich wird mit allen Frequenzanteilen versorgt. Wieder kann dann die kleinste aller berechneten Verzögerungszeiten von allen berechneten Werten subtrahiert werden, um die Redundanz des Signals zu reduzieren.

Jedoch ist dabei zu beachten, dass auch danach die Wellenfront der virtuellen Schallquelle 2b für den Hochtonbereich einen geringeren Krümmungsradius als die von der virtuellen Schallquelle 2a ausgehende Wellenfront hat. Das führt dazu, dass beide Signale an den Rändern des Versorgungsbereiches nicht mehr in Phase sind. Kammfiltereffekte im Crossover-Bereich wären die Folge.

Aus diesem Grund darf der mit der Position der virtuellen Schallquelle 2a festgelegte, vertikale Öffnungswinkel nicht zu groß werden. Bei kleinen Winkeln ist die Zeitdifferenz anfänglich sehr gering, sie wächst dann sehr schnell mit steigendem Öffnungswinkel. Je nach den gegebenen geometrischen Verhältnissen muss der Öffnungswinkel dann so gewählt werden, dass die an den Rändern des Versorgungsbereiches entstehende, geringe zeitliche Verschiebung V im Crossover-Frequenzbereich zu ausgleichbaren Pegelfehlern, nicht aber zur gegenseitigen Auslöschung der Signale führt. Neben der Begrenzung des vertikalen Versorgungswinkels trägt auch eine möglichst niedrige Trennfrequenz zwischen den virtuellen Schallquellen 2a, 2b dazu bei, dass bei gegebenen geometrischen Verhältnissen keine Auslöschung der Signalanteile entsteht.

Eine weitere Lösung zur Reduktion des physikalisch bedingten Problems ist es, nach der Kompensation der Laufzeiten zwischen den zweiten virtuellen Schallquellen 2a, 2b das Signal der virtuellen Schallquelle 2a zusätzlich um die Hälfte der Schalllaufzeitdifferenz (siehe Fig. 7A) an den Begrenzungen des Versorgungsbereiches zu verzögern. Das gibt der Wellenfront von der virtuellen Schallquelle 2b in der Mitte des Versorgungsbereiches einen kleinen Vorsprung W vor der Wellenfront der virtuellen Schallquelle 2b. Die Folge ist, dass an den Rändern des Versorgungsbereiches die Zeitdifferenz halbiert ist. Eine gleich große Differenz entsteht dann in der Mitte des Beams in der entgegengesetzten Richtung, dazwischen entstehen zwei phasengleiche Punkte. Die halbierten Zeitdifferenzen verschieben die Frequenz der Auslöschung um eine Oktave nach oben.

Die Aufteilung in Frequenzbereiche ist nicht grundsätzlich auf zwei Bereiche beschränkt. Das Schallwandler-Feld 100 kann auch durch weitere Schallwandler 11, die ausschließlich den tieffrequenten Audiobereich von ihren oberen und unteren Rändern abstrahlt, ergänzt werden. Die Korrektur der Laufzeiten geschieht dann analog zum beschriebenen Verfahren für den Mittel- und Hochtonbereich. Es ist aber darauf zu achten, dass auch im vertikalen Zentrum der zweidimensionalen Schallwandler-Anordnung immer der gesamte Frequenzbereich abgestrahlt wird. Im anderen Falle würden die oberen und unteren Schallwandler-Reihen Zylinderwellen abstrahlen, die unkontrolliert in die benachbarten Versorgungsbereiche abstrahlen.

Auch die Kombination der in Frequenzbereiche aufgeteilten Beams mit den unterschiedlichen Abstrahlwinkeln ist möglich. Allen beschriebenen Verfahren ist gemeinsam, dass die verschiedenen Wellenfronten im Zuschauerbereich gleichzeitig eintreffen, im Schallwandler-Feld 100 aber zu etwas versetzten Zeiten erzeugt werden. An dieser Stelle sind die Signale der einzelnen Beams im oberen Frequenzbereich gegeneinander verschoben. Das hat den Vorteil, dass sich nicht alle Membranauslenkungen, wie mit kohärenten Signalen, linear addieren.

In einem Schallwandler-Feld 100 nach dem Prinzip der Wellenfeldsynthese entsteht prinzipbedingt der Vorteil, dass mit steigender Wellenlänge des Signals die Anpassung der einzelnen Schallwandler 11 an den Lastwiderstand der Luft besser wird. Weil benachbarte Schallwandler 11 in diesem Frequenzbereich annähernd synchron arbeiten, arbeitet ihre Membran nicht mehr völlig fehlangepasst nahezu ohne Lastwiderstand, weil die Luft vor der Membran nach allen Seiten ausweichen kann. Die benachbarten Schallwandler 11 erzeugen zur gleichen Zeit denselben Schalldruck, so dass die vor der Membran liegende Luftsäule mit ihrem Gewicht einen besser angepassten Lastwiderstand bildet.

Leider macht sich der Effekt im Hochtonbereich nicht bemerkbar, weil die Membranen der Treiber von vornherein besser an die kleine Wellenlänge angepasst sind. Zudem ist die Bewegung benachbarter Membranen in dem Bereich nicht mehr gleichphasig. Die prinzipbedingte Verbesserung des Wirkungsgrades der Schallwandler 11 in einem Schallwandler-Feld 100 kommt also im oberen Übertragungsbereich nicht zum Tragen, weshalb hier vergleichsweise viel akustische Leistung erzeugt werden muss, um den im Mittel- und Tieftonbereich erzeugten Pegel zu erreichen. Deshalb ist eine nicht kohärente Überlagerung der Membranauslenkungen in dem Bereich ein signifikanter Vorteil des hier beschriebenen Verfahrens. Eine Verdoppelung der akustischen Leistung benötigt dann nur noch 3 dB mehr Leistung, nicht mehr 6 dB, wie bei kohärenter Überlagerung.

Darüber hinaus wird die akustische Leistung des Systems nur auf den Zuschauerbereich ausgerichtet, was die Effizienz des Systems grundsätzlich erhöht und gleichzeitig dazu beiträgt, dass die Forderung nach dem quellfreien Volumen des Wiedergaberaumes bei der Wellenfeldsynthese nahezu erfüllt bleibt.

Das beschriebene Verfahren bezieht sich auf den modellbasierenden Ansatz der Wellenfeldsynthese. Jedoch können die nach dem beschriebenen Verfahren ermittelten Verzögerungszeiten und Pegelwerte auch leicht in Form einer Impulsantwort erzeugt werden. Insofern ist das beschriebene Verfahren nicht auf den modellbasierenden Ansatz der Wellenfeldsynthese beschränkt, da die Werte auf ein Impulsverfahren umgerechnet werden können.

Weitere mögliche Ausbildungsformen sind in den folgenden Ansprüchen beschrieben. Insbesondere können auch die verschiedenen Merkmale der oben beschriebenen Ausführungsformen miteinander kombiniert werden, soweit sie sich nicht technisch ausschließen.

Im Folgenden werden Merkmale einige Beispiele dargestellt:
Beispiel 1: Vorrichtung zur Beschallung eines räumlichen Bereiches (200) mit mindestens einem Schallwandler-Feld (100) mit einer Mehrzahl von flächig angeordneten einzelnen Schallwandlern (11), wobei das Schallwandler-Feld (100) eingerichtet und betreibbar ist, Wellenfronten (30) auszustrahlen, die einem Modell mit mindestens zwei virtuellen Schallquellen (1, 2) entsprechen, die vom beschallten räumlichen Bereich (200) aus gesehen hinter dem mindestens einen Schallwandler-Feld (100) liegen, gekennzeichnet durch ein Rechenmittel (50) zur Ansteuerung der einzelnen Schallwandler (11) im mindestens einen Schallwandler-Feld (100), wobei Abstrahlzeiten für denselben Audioinhalt für Schallwandler (11) in einer horizontalen Anordnung (10) im Schallwandler-Feld (100) in Abhängigkeit von mindestens einer ersten virtuellen Schallquelle (1) bestimmbar sind, und für Schallwandler (11) in einer vertikalen Anordnung (20) im Schallwandler-Feld (100) in Abhängigkeit mindestens einer zweiten virtuellen Schallquelle (2) bestimmbar sind, und wobei mit dem Rechenmittel (50) Abstrahlzeiten (t₁) für denselben Audioinhalt für die Schallwandler (11) durch ihre Distanz zur mindestens einen ersten virtuellen Schallquelle (1), unabhängig von einer vertikalen Position der mindestens einen virtuellen Schallquelle (1) und dem jeweiligen Schallwandler (11) bestimmbar sind, und dass zu diesen berechneten Werten die Laufzeit (t₂) zu dem jeweiligen Schallwandler (11) addiert wird, die sich aus der Distanz des jeweiligen Schallwandlers (11) zu der mindestens einen zweiten virtuellen Schallquelle (2), ungeachtet der jeweiligen horizontalen Position der mindestens einen ersten virtuellen Schallquelle (1) und dem jeweiligen Schallwandler (11) ergibt.
Beispiel 2: Vorrichtung nach Beispiel 1, dadurch gekennzeichnet, dass das Rechenmittel (50) so ausgebildet ist, dass durch das Schallwandler-Feld (100) mehrere Wellenfronten (30) mit gleichem Audioinhalt mittels einer gemeinsamen virtuellen Schallquelle für die horizontale Ebene und mindestens zwei vertikal gestaffelten virtuellen Schalquellen für die vertikale Ebene erzeugbar sind.
Beispiel 3: Vorrichtung nach Beispiel 2, dadurch gekennzeichnet, dass jeder der gestaffelten Ebenen ein eigener Eingangskanal zuweisbar ist, so dass sich die Schalldruckpegel und Frequenzgänge in einzelnen Beams mit gleichem Audioinhalt unabhängig voneinander einstellen lassen.
Beispiel 4: Vorrichtung nach mindestens einem der vorhergehenden Beispiele, dadurch gekennzeichnet, dass Beams in der Elevationsebene (E) unterschiedliche vertikale Öffnungswinkel aufweisen, wodurch die Größe einzelner Versorgungsbereiche (A, B, C) im räumlichen Bereich (200) zueinander angepasst wird, um in allen Bereichen eine maximal verfügbare Membranauslenkung der einzelnen Schallwandler (11) nutzen zu können.
Beispiel 5: Vorrichtung nach mindestens einem der vorhergehenden Beispiele, dadurch gekennzeichnet, dass das Rechenmittel (50) so ausgebildet ist, dass die vertikale Krümmung der Wellenfronten (30a, 30b, 30c, 30d) in verschiedene Frequenzbereiche aufgeteilt ist, wobei insbesondere nur ein innerer Bereich (102) im vertikalen Zentrum des Schallwandler-Feldes (100) mit Schallwandlern (11) bestückt ist, die einen oberen Frequenzbereich des Audiosignals abstrahlen, wobei die Krümmung der Wellenfront (30a, 30b, 30c, 30d) in diesem Frequenzbereich von einer eigenen, sekundären virtuellen Schallquelle (2a, 2b, 2c, 2d) so bestimmbar ist, dass ihre Wellenfronten (30a, 30b, 30c, 30d) in mindestens einem Teilbereich eines beschallten räumlichen Bereich (200), insbesondere im Bereich für Zuhörer die gleiche vertikale Begrenzung aufweist, wie die Wellenfront der außen liegenden Schallwandler (11) für denselben Beam.
Beispiel 6: Vorrichtung nach Beispiel 5, dadurch gekennzeichnet, dass ein Zeitausgleich zwischen den Wellenfronten (30a, 30b, 30c, 30d) der verschiedenen Frequenzbereiche so ausgebildet ist, dass die durch die unterschiedlichen Distanzen der zweiten virtuellen Schallquellen (2a, 2b, 2c, 2d) zum Schallwandler-Feld (100) für die verschiedenen Frequenzbereiche bedingten Zeitfehler zwischen den Wellenfronten der verschiedenen Frequenzbereiche desselben Audioinhalts an den Grenzen des Versorgungsbereiches des jeweiligen Beams dadurch halbiert werden, dass die virtuelle Schallquelle für das untere Frequenzband nach der Korrektur des Zeitunterschiedes in der Mitte der Wellenfront nochmals um die Hälfte des Unterschiedes beider Krümmungsradien an der Grenze des Versorgungsbereiches in Richtung der zweidimensionalen Schallwandler-Anordnung verschoben wird.
Beispiel 7: Vorrichtung nach mindestens einem der vorhergehenden Beispiele, dadurch gekennzeichnet, dass im Rechenmittel (50) die im modellbasierenden Ansatz der Wellenfeldsynthese bestimmten Verzögerungszeiten und Pegel des Audioinhalts in Impulsantworten umgerechnet werden, mit denen Schallwandler (11) eines auf eine Faltung des Audiosignals in Impulsantworten basierenden Wellenfeldsynthese Systems ansteuerbar sind.
Beispiel 8: Vorrichtung nach mindestens einem der vorangehenden Beispiele, dadurch gekennzeichnet, dass das Rechenmittel (50) ausgebildet ist, die Krümmungen der Wellenfronten (30a, 30b, 30c, 30d) in der Elevationsebene und die Krümmungen derselben Wellenfronten in der Azimut-Ebene unterschiedlich auszubilden, wobei unterschiedlich weit vom Schallwandler-Feld (100) entfernte virtuelle Schallquellen (1, 2) für die Berechnung der Verzögerungszeiten und / oder des Pegels des gleichen Audioinhalts für jeden einzelnen Schallwandler (11) des Schallwandler-Feldes (100) als Bezugspunkt für die Berechnung der Verzögerungszeiten in Azimut- und Elevationsebene herangezogen werden, wobei die Lokalisation der nahe gelegenen ersten virtuellen Schallquelle (1) für die Lokalisation des Schallereignisses in der Azimut-Ebene maßgeblich ist und die weiter entfernte, zweite virtuelle Schallquelle (2, 2a, 2b, 2c, 2d) die Krümmung und Ausrichtung derselben Wellenfront in der Elevationsebene bestimmt.
Beispiel 9: Verfahren zur Beschallung eines räumlichen Bereiches (200) mit mindestens einem Schallwandler-Feld (100) mit einer Mehrzahl von flächig angeordneten einzelnen Schallwandlern (11), das eingerichtet und betreibbar ist, Wellenfronten (30) auszustrahlen, die einem Modell mit mindestens zwei virtuellen Schallquellen (1, 2) entsprechen, die vom beschallten räumlichen Bereich (200) aus gesehen hinter dem mindestens einen Schallwandler-Feld (100) liegen, dadurch gekennzeichnet, dass
   a) von einem Rechenmittel (50) Abstrahlzeiten für denselben Audioinhalt für Schallwandler (11) in einer horizontalen Anordnung (10) im Schallwandler-Feld (100) in Abhängigkeit von einer ersten virtuellen Schallquelle (1) bestimmt werden, und für Schallwandler (11) in einer vertikalen Anordnung (20) im Schallwandler-Feld (100) in Abhängigkeit von der mindestens einer zweiten virtuellen Schallquelle (2) bestimmt werden, und
   b) mit dem Rechenmittel (50) Abstrahlzeiten (t₁) für denselben Audioinhalt für die Schallwandler (11) durch ihre Distanz zur mindestens einen ersten virtuellen Schallquelle (1), unabhängig von einer vertikalen Position der mindestens einen virtuellen Schallquelle (1) und dem jeweiligen Schallwandler (11) bestimmt werden, und dass
   c) zu diesen berechneten Werten die Laufzeit (t₂) zu dem jeweiligen Schallwandler (11) addiert wird, die sich aus der Distanz des jeweiligen Schallwandlers (11) zu der mindestens einen zweiten virtuellen Schallquelle (2), ungeachtet der jeweiligen horizontalen Position der mindestens einen ersten virtuellen Schallquelle (1) und dem jeweiligen Schallwandler (11) ergibt.
Beispiel 10: Verfahren nach Beispiel 9, dadurch gekennzeichnet, dass das Rechenmittel (50) mehrere Wellenfronten (30) mit gleichem Signalinhalt gleichzeitig aus zwei getrennten virtuellen Schallquellen (1, 2) für die Azimut- und Elevationsebene vertikal gestaffelt im Schallwandler-Feld (100) erzeugt.
Beispiel 11: Verfahren nach Beispiel 10, dadurch gekennzeichnet, dass jeder der gestaffelten Ebenen ein eigener Eingangskanal zugewiesen ist, so dass sich die Schalldruckpegel und Frequenzgänge in den einzelnen Beams mit gleichem Signalinhalt unabhängig voneinander einstellen lassen.
Beispiel 12: Verfahren nach mindestens einem der Beispiele 9 bis 11, dadurch gekennzeichnet, dass Beams in der Elevationsebene (E) unterschiedliche vertikale Öffnungswinkel aufweisen, wodurch die Größe der einzelnen Versorgungsbereiche (A, B, C) zueinander angepasst wird, um in allen Bereichen die maximal verfügbare Membranauslenkung der einzelnen Schallwandler (11) nutzen zu können.
Beispiel 13: Verfahren nach mindestens einem der Beispiele 9 bis 12, dadurch gekennzeichnet, dass das Rechenmittel (50) die vertikale Krümmung der Wellenfronten (30a, 30b, 30c, 30d) in verschiedene Frequenzbereiche aufteilt, wobei insbesondere nur der innere Bereich (102) im vertikalen Zentrum des Schallwandler-Feldes (100) mit Schallwandlern (11) bestückt ist, die den oberen Frequenzbereich des Audiosignals abstrahlen, wobei die Krümmung der Wellenfront (30a, 30b, 30c, 30d) in diesem Frequenzbereich von einer eigenen, sekundären virtuellen Schallquelle (2a, 2b, 2c, 2d) so bestimmt wird, dass ihre Wellenfronten (30a, 30b, 30c, 30d) im beschallten räumlichen Bereich (200) die gleiche vertikale Begrenzung aufweisen wie die Wellenfront der außen liegenden Schallwandler (11) für denselben Beam.
Beispiel 14: Verfahren nach Beispiel 13, dadurch gekennzeichnet, dass ein Zeitausgleich zwischen den Wellenfronten (30a, 30b, 30c, 30d) der verschiedenen Frequenzbereiche so ausgebildet ist, dass die durch die unterschiedlichen Distanzen der zweiten virtuellen Schallquellen (2a, 2b, 2c, 2d) zum Schallwandler-Feld (100) für die verschiedenen Frequenzbereiche bedingten Zeitfehler zwischen den Wellenfronten der verschiedenen Frequenzbereiche desselben Signals an den Grenzen des Versorgungsbereiches des jeweiligen Beams dadurch halbiert werden, dass die virtuelle Schallquelle für das untere Frequenzband nach der Korrektur des Zeitunterschiedes in der Mitte der Wellenfront nochmals um die Hälfte des Unterschiedes beider Krümmungsradien an der Grenze des Versorgungsbereiches in Richtung der zweidimensionalen Schallwandler-Anordnung verschoben wird.
Beispiel 15: Verfahren nach mindestens einem der Beispiele 9 bis 14, dadurch gekennzeichnet, dass im Rechenmittel (50) die im modellbasierenden Ansatz der Wellenfeldsynthese bestimmten Verzögerungszeiten und Pegel des Audiosignals in Impulsantworten umgerechnet werden, mit denen Schallwandler (11) eines auf die Faltung des Audiosignals in Impulsantworten basierenden Wellenfeldsynthese ansteuerbar sind.
Beispiel 16: Verfahren nach mindestens einem der Beispiele 9 bis 15, dadurch gekennzeichnet, dass das Rechenmittel (50) die Krümmungen der Wellenfronten (30a, 30b, 30c, 30d) in der Elevationsebene und die Krümmungen derselben Wellenfronten in der Azimut-Ebene unterschiedlich ausbildet, wobei unterschiedlich weit vom Schallwandler-Feld (100) entfernte virtuelle Schallquellen (1, 2) für die Berechnung der Verzögerungszeiten und / oder des Pegels des gleichen Audiosignals für jeden einzelnen Schallwandler (11) des Schallwandler-Feldes (100) als Bezugspunkt für die Berechnung der Verzögerungszeiten in Azimut- und Elevationsebene herangezogen werden, wobei die Lokalisation der nahe gelegenen ersten virtuellen Schallquelle (1) für die Lokalisation des Schallereignisses in der Azimut-Ebene maßgeblich ist und die weiter entfernte, zweite virtuelle Schallquelle (2, 2a, 2b, 2c, 2d) die Krümmung und Ausrichtung derselben Wellenfront in der Elevationsebene bestimmt.
Beispiel 17: Computerprogrammprodukt, umfassend Befehle, die bei der Ausführung des Programms durch einen Computer diesen veranlassen, das Verfahren mindestens eines der Beispiele 9 bis 16 auszuführen.

### Bezugszeichenliste

- 1: erste virtuelle Schallquelle
- 2: zweite virtuelle Schallquelle
- 2a: virtuelle Schallquelle für die Bestimmung der Krümmung der Wellenfront in der oberen Ebene
- 2b: virtuelle Schallquelle für die Bestimmung der Krümmung der Wellenfront in der zweiten Ebene
- 2c: virtuelle Schallquelle für die Bestimmung der Krümmung der Wellenfront in der dritten Ebene
- 2d: virtuelle Schallquelle für die Bestimmung der Krümmung der Wellenfront in der unteren Ebene

- 10: horizontale Anordnung von Schallwandlern in einem Schallwandler-Feld)
- 11: Schallwandler im Schallwandler-Feld
- 20: vertikale Anordnung (in Elevationsrichtung) von Schallwandlern im Schallwandler-Feld
- 30: Wellenfront
- 30a: resultierende Wellenfront der oberen Ebene
- 30b: resultierende Wellenfront der zweiten Ebene
- 30c: resultierende Wellenfront der dritten Ebene
- 30d: resultierende Wellenfront der unteren Ebene

- 50: Rechenmittel

- 100: Schallwandler-Feld
- 101: Tief-Mittelton-Bereich eines Schallwandler-Feldes
- 102: Fullrange-Bereich eines Schallwandler-Feldes
- 200: räumlicher Bereich
- 201: Frontseite eines räumlichen Bereiches

- A: Azimut-Ebene
- B: Kreuzungspunkt
- E: Elevationsebene
- KA: Krümmung des Wellenfeldes in Azimutal-Ebene
- KE: Krümmung des Wellenfeldes in Elevationsebene
- L: Linie zur Bestimmung der Überlappung
- Ra, Rb, Rc: Radien der Grenzen zwischen ebenen Bereichen
- S: Streckendifferenz zwischen virtuellen Schallquellen
- V: zeitliche Verschiebung
- W: zeitliche Verschiebung

## Patentansprüche

1. Vorrichtung zur Beschallung eines räumlichen Bereichs (200), umfassend mindestens ein Schallwandler-Feld (100) aufweisend eine Mehrzahl individuell ansteuerbarer Schallwandler (11) und ein Rechenmittel (50), das dazu konfiguriert ist, die genannten Schallwandler (11) so zu steuern, dass Wellenfronten (30) emittiert werden, die einem Modell mit mindestens zwei virtuellen Schallquellen (1, 2) entsprechen, die, vom räumlichen Bereich (200) aus gesehen, hinter dem Schallwandler-Feld (100) positioniert sind,
**dadurch gekennzeichnet, dass** das Rechenmittel (50) konfiguriert ist zum
Bestimmen von Steuerparametern für die Schallwandler (11) basierend auf einer ersten und einer zweiten virtuellen Schallquelle (1, 2), die jeweils mit den Azimut- und Elevationskomponenten der Wellenfronten (30) verbunden sind, sodass eine Krümmung (KE) der emittierten Wellenfronten (30) in einer Elevationsebene (E) unabhängig von einer Krümmung (KA) derselben Wellenfronten (30) in einer Azimutebene (A) gesteuert werden kann;
Berechnen eines ersten Satzes von Ausbreitungsverzögerungen (t₁) für jeden Schallwandler (11) unter Verwendung der aus der ersten virtuellen Schallquelle (1) abgeleiteten Steuerparameter entlang einer horizontalen Reihe von Schallwandlern (10) in dem Schallwandler-Feld (100);
Berechnen eines zweiten Satzes von Ausbreitungsverzögerungen (t₂) für jeden Schallwandler (11) unter Verwendung der aus der zweiten virtuellen Schallquelle (1) abgeleiteten Steuerparameter entlang einer vertikalen Anordnung von Schallwandlern (10) in dem Schallwandler-Feld (100);
Kombinieren des ersten und zweiten Satzes von Ausbreitungsverzögerungen für jeden Schallwandler (11), um vorläufige Emissionszeitpunkte zu erhalten, die die Beiträge beider virtueller Schallquellen integrieren;
Subtrahieren eines gemeinsamen Minimalwerts der vorläufigen Emissionszeitpunkte über alle Schallwandler (11) in dem Schallwandler-Feld (100) hinweg, um kompensierte Emissionszeitpunkte zu erhalten; und
Ausgeben des Audioinhalts von jedem Schallwandler (11) gemäß den kompensierten Emissionszeitpunkten, um Wellenfronten (30) mit unabhängiger Steuerung der Krümmung in der Elevationsebene (E) und der Azimutebene (A) zu erzeugen.

2. Vorrichtung nach Anspruch 1, **dadurch gekennzeichnet, dass** das Rechenmittel (50) so konfiguriert ist, dass mehrere Wellenfronten (30) mit demselben Audioinhalt durch das Schallwandler-Feld (100) unter Verwendung einer gemeinsamen virtuellen Schallquelle für die horizontale Ebene und mindestens zwei vertikal versetzte virtuelle Schallquellen in Bezug auf das Schallwandler-Feld (100) für die vertikale Ebene erzeugt werden können.

3. Vorrichtung nach Anspruch 1 oder 2, **dadurch gekennzeichnet, dass** die Beams in der Elevationsebene (E) unterschiedliche vertikale Öffnungswinkel aufweisen, so dass die Größen einzelner Versorgungsbereiche (A, B, C) im räumlichen Bereich (200) relativ zueinander angepasst werden können, wodurch die maximal verfügbare Membranauslenkung der einzelnen Schallwandler (11) genutzt werden kann.

4. Vorrichtung nach Anspruch 3, **dadurch gekennzeichnet, dass** das Rechenmittel (50) so konfiguriert ist, dass die vertikale Krümmung der Wellenfronten (30a, 30b, 30c, 30d) für verschiedene Frequenzbereiche separat definiert ist, wobei nur ein innerer Bereich (102) in der vertikalen Mitte des Schallwandler-Felds (100) verwendet wird, um den oberen Frequenzbereich des Audiosignals auszustrahlen, und wobei die Krümmung der Wellenfronten in diesem Frequenzbereich durch separate sekundäre virtuelle Schallquellen (2a, 2b, 2c, 2d) bestimmt wird, sodass in mindestens einem Teilbereich des räumlichen Bereichs (200) die vertikale Ausdehnung dieser Wellenfronten mit der vertikalen Ausdehnung der Wellenfronten übereinstimmt, die von den äußeren Schallwandlern (11) für denselben Beam erzeugt werden.

5. Vorrichtung nach Anspruch 4, **dadurch gekennzeichnet, dass** das Rechenmittel (50) so konfiguriert ist, dass sie eine Zeitkompensation zwischen den Wellenfronten (30a, 30b, 30c, 30d) verschiedener Frequenzbereiche anzuwenden, so dass die durch die unterschiedlichen Abstände der sekundären virtuellen Schallquellen (2a, 2b, 2c, 2d) zum Schallwandler-Feld (100) verursachten Zeitfehler an den Rändern des Abdeckungsbereichs jedes Beams um die Hälfte reduziert werden und die sekundäre virtuelle Schallquelle, die dem niedrigeren Frequenzband entspricht, nach der Korrektur der Zeitunterschiede zur Mitte der Wellenfront verschoben wird.

6. Verfahren zum Beschallen eines räumlichen Bereichs (200), umfassend:
Bereitstellen mindestens eines Schallwandler-Felds (100) mit einer Mehrzahl einzeln steuerbarer Schallwandler (11);
Steuern der Schallwandler (11) unter Verwendung eines Rechenmittels (50), um Wellenfronten (30) zu emittieren, die einem Modell mit mindestens zwei virtuellen Schallquellen (1, 2) entsprechen, die, vom räumlichen Bereich (200) aus gesehen, hinter dem Schallwandler-Feld (100) positioniert sind;
Bestimmen von Steuerparametern für die Schallwandler (11) unter Verwendung des Rechenmittels (50) basierend auf einer ersten und einer zweiten virtuellen Schallquelle (1, 2), die jeweils mit den Azimut- und Elevationskomponenten der Wellenfronten (30) verbunden sind, sodass eine Krümmung (KE) der emittierten Wellenfronten (30) in einer Elevationsebene (E) unabhängig von einer Krümmung (KA) derselben Wellenfronten (30) in einer Azimutebene (A) gesteuert werden kann;
Berechnen eines ersten Satzes von Ausbreitungsverzögerungen (t₁) für jeden Schallwandler (11) unter Verwendung der Steuerparameter, die aus der ersten virtuellen Schallquelle (1) entlang einer horizontalen Reihe von Schallwandlern (10) in dem Schallwandler-Feld (100) abgeleitet wurden;
Berechnen eines zweiten Satzes von Ausbreitungsverzögerungen (t₂) für jeden Schallwandler (11) unter Verwendung der Steuerparameter, die aus der zweiten virtuellen Schallquelle (2) entlang einer vertikalen Anordnung (20) von Schallwandler (11) in dem Schallwandler-Feld (100) abgeleitet wurden;
Kombinieren des ersten und zweiten Satzes von Ausbreitungsverzögerungen für jeden Schallwandler (11), um vorläufige Emissionszeitpunkte zu erhalten, die die Beiträge beider virtueller Schallquellen integrieren;
Subtrahieren eines gemeinsamen Minimalwerts der vorläufigen Emissionszeitpunkte über alle Schallwandler (11) in dem Schallwandler-Feld (100) hinweg, um kompensierte Emissionszeitpunkte zu erhalten; und
Ausgeben des Audioinhalts von jedem Schallwandler (11) gemäß den kompensierten Emissionszeitpunkten, um Wellenfronten (30) mit unabhängiger Steuerung der Krümmung in der Elevationsebene (E) und der Azimutebene (A) zu erzeugen.

7. Verfahren nach Anspruch 6, ferner umfassend das Erzeugen mehrerer Wellenfronten (30) mit demselben Audioinhalt unter Verwendung einer gemeinsamen virtuellen Schallquelle für die horizontale Ebene und mindestens zwei vertikal versetzte virtuelle Schallquellen in Bezug auf das Schallwandler-Feld (100) für die vertikale Ebene umfasst.

8. Verfahren nach Anspruch 6 oder 7, ferner umfassend das Konfigurieren von Beams in der Elevationsebene (E) mit unterschiedlichen vertikalen Öffnungswinkeln umfasst, so dass die Größe einzelner Versorgungsbereiche (A, B, C) im räumlichen Bereich (200) relativ zueinander angepasst werden kann, wodurch die maximal verfügbare Membranauslenkung der einzelnen Schallwandler (11) genutzt werden kann.

9. Verfahren nach einem der Ansprüche 6 bis 8, ferner umfassend das Definieren der vertikalen Krümmung der Wellenfronten (30a, 30b, 30c, 30d) für verschiedene Frequenzbereiche separat definiert werden, wobei nur ein innerer Bereich (102) in der vertikalen Mitte des Schallwandler-Felds (100) verwendet wird, um den oberen Frequenzbereich des Audiosignals auszustrahlen, und wobei die Krümmung der Wellenfronten in diesem Frequenzbereich durch separate sekundäre virtuelle Schallquellen (2a, 2b, 2c, 2d) bestimmt wird, sodass in mindestens einem Teilbereich des räumlichen Bereichs (200) die vertikale Ausdehnung dieser Wellenfronten mit der vertikalen Ausdehnung der Wellenfronten übereinstimmt, die von den äußeren Schallwandlern (11) für denselben Beam erzeugt werden.

10. Verfahren nach Anspruch 9, ferner umfassend das Anwenden einer Zeitkompensation zwischen den Wellenfronten (30a, 30b, 30c, 30d) verschiedener Frequenzbereiche, so dass die durch die unterschiedlichen Abstände der sekundären virtuellen Schallquellen (2a, 2b, 2c, 2d) zum Schallwandler-Feld (100) (100) verursachten Zeitfehler an den Rändern des Abdeckungsbereichs jedes Beams um die Hälfte reduziert werden und die sekundäre virtuelle Schallquelle, die dem niedrigeren Frequenzband entspricht, nach der Korrektur der Zeitunterschiede zur Mitte der Wellenfront verschoben wird.

11. Computerprogrammprodukt zum Beschallen eines räumlichen Bereichs (200), umfassend:
ein Schallwandler-Feld (100) mit einer Mehrzahl von individuell ansteuerbaren Schallwandlern (11); und
ein Rechenmittel (50), das dazu konfiguriert ist, die Schallwandler (11) so zu steuern, dass Wellenfronten (30) emittiert werden, die einem Modell mit mindestens zwei virtuellen Schallquellen (1, 2) entsprechen, die vom räumlichen Bereich (200) aus gesehen, hinter dem Schallwandler-Feld (100) positioniert sind,
wobei das Rechenmittel (50) konfiguriert ist zum
Bestimmen von Steuerparametern für die Schallwandler (11) auf der Grundlage einer ersten und einer zweiten virtuellen Schallquelle (1, 2), die jeweils mit den Azimut- und Elevationskomponenten der Wellenfronten (30) verbunden sind, sodass eine Krümmung (KE) der emittierten Wellenfronten (30) in einer Elevationsebene (E) unabhängig von einer Krümmung (KA) derselben Wellenfronten (30) in einer Azimutebene (A) gesteuert werden kann;
Berechnen eines ersten Satzes von Ausbreitungsverzögerungen (t₁) für jeden Schallwandler (11) unter Verwendung der aus der ersten virtuellen Schallquelle (1) abgeleiteten Steuerparameter entlang einer horizontalen Reihe von Schallwandlern (10) in dem Schallwandler-Feld (100);
Berechnen eines zweiten Satzes von Ausbreitungsverzögerungen (t₂) für jeden Schallwandler (11) unter Verwendung der aus der zweiten virtuellen Schallquelle (2) abgeleiteten Steuerparameter entlang einer vertikalen Anordnung (20) von Schallwandlern (11) in dem Schallwandler-Feld (100);
Kombinieren des ersten und zweiten Satzes von Ausbreitungsverzögerungen für jeden Schallwandler (11), um vorläufige Emissionszeitpunkte zu erhalten, die die Beiträge beider virtueller Schallquellen integrieren,
Subtrahieren eines gemeinsamen Minimalwerts der vorläufigen Emissionszeitpunkte über alle Schwallwandler (11) in dem Schallwandler-Feld (100) hinweg, um kompensierte Emissionszeitpunkte zu erhalten; und
Ausgeben des Audioinhalts von jedem Wandler (11) gemäß den kompensierten Ausgabetimings, um Wellenfronten (30) mit unabhängiger Steuerung der Krümmung in der Elevationsebene (E) und der Azimutebene (A) zu erzeugen.

12. Computerprogrammprodukt gemäß Anspruch 11, wobei die Rechenmittel (50) so konfiguriert ist, dass mehrere Wellenfronten (30) mit demselben Audioinhalt unter Verwendung einer gemeinsamen virtuellen Schallquelle für die horizontale Ebene und mindestens zwei vertikal versetzten virtuellen Schallquellen für die vertikale Ebene erzeugt werden können.

13. Computerprogrammprodukt gemäß Anspruch 12, wobei Beams in der Elevationsebene (E) unterschiedliche vertikale Öffnungswinkel aufweisen, sodass die Größen einzelner Versorgungsbereiche (A, B, C) im räumlichen Bereich (200) relativ zueinander angepasst werden kann, wodurch die maximal verfügbare Membranauslenkung der einzelnen Schallwandler (11) genutzt werden kann.

14. Computerprogrammprodukt gemäß Anspruch 13, wobei das Rechenmittel (50) so konfiguriert ist, dass die vertikale Krümmung der Wellenfronten (30a, 30b, 30c, 30d) für verschiedene Frequenzbereiche separat definiert ist, wobei nur ein innerer Bereich (102) in der vertikalen Mitte des Schallwandler-Felds (100) zum Abstrahlen des oberen Frequenzbereichs verwendet wird und wobei die Krümmung in diesem Frequenzbereich durch separate sekundäre virtuelle Schallquellen (2a, 2b, 2c, 2d) bestimmt wird, so dass in mindestens einem Teilbereich des räumlichen Bereichs (200) die vertikale Ausdehnung dieser Wellenfronten mit der der äußeren Schallwandler (11) für denselben Beam übereinstimmt.

15. Computerprogrammprodukt gemäß Anspruch 14, wobei das Rechenmittel (50) eine Zeitkompensation zwischen Wellenfronten (30a, 30b, 30c, 30d) unterschiedlicher Frequenzbereiche anwendet, so dass Zeitfehler, die durch die unterschiedlichen Abstände der sekundären virtuellen Schallquellen (2a, 2b, 2c, 2d) verursacht werden, an den Rändern des Abdeckungsbereichs jedes Beams um die Hälfte reduziert werden und die sekundäre virtuelle Schallquelle für das niedrigere Frequenzband nach der Korrektur in Richtung der Mitte der Wellenfront verschoben wird.
